# EUROPÄISCHE PATENTSCHRIFT

(11) **EP 2 868 227 B1**
(45) Veröffentlichungstag und Bekanntmachung des Hinweises auf die Patenterteilung: **06.07.2016**
(21) Anmeldenummer: 14191876.3
(22) Anmeldetag: 05.11.2014
(51) Int. Cl.: A47B 81/00, E05G 1/024

(54) **Leichter Brandschutzschrank**
Lightweight fireproof cabinet
Armoire anti-feu légère

(30) Priorität: 05.11.2013 DE 202013104948 U
(43) Veröffentlichungstag der Anmeldung: 06.05.2015
(73) Patentinhaber: Holzbau Schmid GmbH & Co. KG, 73099 Adelberg (DE)
(72) Erfinder: Schembecker, Andreas, DE - 73035 Göppingen (DE); Schmid, Claus, DE - 73099 Adelberg (DE)
(74) Vertreter: Ring & Weisbrodt

(56) Entgegenhaltungen:
- EP-A2- 0 199 491
- DE-A1- 2 628 950
- DE-U- 1 985 391
- DE-U1-202011 002 155
- JP-A- 2000 234 477

## Beschreibung

Die Erfindung betrifft einen leichten Brandschutzschrank zum Schutz von Papierdokumenten, Datenträgern und sonstigen Wertgegenständen gegen Hitzeeinwirkungen im Brandfall mit einem Korpus und einer abschließbaren Tür aus nicht brennbarem Material mit den Merkmalen des Oberbegriffs des Anspruchs 1.

Datensicherungsschränke zur Aufbewahrung von Wertgegenständen und wichtigen Dokumenten, wie beispielsweise notariellen Urkunden, Fahrzeugbriefen, Bank- und Versicherungsdokumenten, sind bekannt und dienen vor allem dazu, diese Gegenstände vor dem Zugriff durch Unbefugte zu schützen. Darüber hinaus besteht das Bedürfnis, den Schutz auch auf eine Zerstörung durch Feuereinwirkung auszudehnen. In diesem Zusammenhang wurde eine Kategorie von feuerhemmenden Schränken eingeführt, die als "leichte Brandschutzschränke" bezeichnet werden und nach der Norm DIN EN15659 geprüft werden. Mit den leichten Brandschutzschränken wird eine im Vergleich zu Tresoren preisgünstige Alternative zur geschützten Aufbewahrung von Papierdokumenten, Datenträgern und sonstigen Wertgegenständen bereitgestellt, bei denen eine Prüfung im Brandraum stattfindet, wobei die Temperaturmessung im Innenraum des Schranks mit Beendigung der Beflammung eingestellt wird.

Gemäß der Begriffsdefinition genannter Norm ist ein leichter Brandschutzschrank ein Schrank, der Papierdokumente und Wertgegenstände gegen Hitzeeinwirkungen bis 172° C schützt. Die bisher bekannten Brandschutzschränke dieser Art bestehen aus miteinander verschweißten Stahlplatten, die gegebenenfalls mit mineralischen Füllungen zur Kühlung in den Schrankteilen ausgerüstet sind. Derartige Brandschutzschränke sind schwer, zu Transportzwecken schlecht handhabbar und entsprechen optisch in der Regel nicht den gestalterischen Wünschen von Architekten und Bauherren. Da leichte Brandschutzschränke überwiegend in Büros, Fluren und Fluchtwegen in größeren Gebäudeklassen aufgestellt werden, spielt das optische Erscheinungsbild solcher Schränke eine bedeutende Rolle und sollte ohne Beschränkung der Schutzwirkung frei gestaltbar sein.

Aus der EP 0 199 491 A2 ist ein Gehäuse zum Schutz von temperaturempfindlichen Artikeln bekannt, dessen Körper eine oder mehrere Schichten aus Wärmebarrierenmaterial umfasst, welche von einem Stahlmantel umgeben sind. Dabei ist zumindest ein Teil des Stahlmantels derart konfiguriert, dass ein gewundener Weg für die Wärmeleitung durch den Stahlmantel von der Außenseite zur Innenseite des Gehäuses definiert wird.

Aus der DE 19 85 391 U ist ein Möbel aus Metall mit einem äußeren und einem inneren Blechgehäuse und einer dazwischen liegenden Isolierung bekannt, wobei das äußere Blechgehäuse, die Isolierung und das innere Blechgehäuse aus einzelnen Wandteilen bestehen. Nach dem Zusammensetzen des äußeren Blechgehäuses wird dabei zunächst die Isolierung und dann das innere Blechgehäuse in das äußere Blechgehäuse eingesetzt und beispielsweise mit Schrauben verbunden.

Die JP 2000 234477 A offenbart einen feuerfesten Safe, dessen Wände aus einer Struktur bestehen, welche schichtartig aufgebaut ist und bei welcher auf einem Kernmaterial auf der einen Seite eine feuerfeste, intumeszierende Lage sowie ein inneres Oberflächenmaterial und wobei auf der anderen Seite des Kemmaterials ein Faservliesstoff sowie ein äußeres Oberflächenmaterial mittels eines Epoxidharzes angebracht sind.

Der Erfindung liegt daher die Aufgabe zugrunde, einen Brandschutzschrank der eingangs genannten Art zu entwickeln, der unter Beibehaltung der genormten Brandschutzeigenschaften leichter ausgebildet ist, für den Transport einfacher handhabbar ist und wie ein Möbelstück dekorativ gestaltbar ist.

Die Aufgabe ist bei einem leichten Brandschutzschrank mit den Merkmalen des Oberbegriffs des Anspruchs 1 erfindungsgemäß gelöst durch die Merkmale des kennzeichnenden Teils des Anspruchs 1.

Dabei ist der Zwischenraum zwischen äußerer und innerer Wandung vorteilhafterweise wärmedämmend, was bereits durch die dort vorgesehene Luftschicht erreicht ist, aber vorzugsweise auch durch einen im Zwischenraum angeordneten mineralischen Dämmstoff erreichbar ist. Aufgrund der zweischaligen Ausbildung mit einem wärmeisolierenden Zwischenraum zwischen der äußeren Wandung und der inneren Wandung, der den Innenraum des Schrankes vollständig umgibt, ist eine außerordentlich leichte Bauart im Vergleich zu den bisher bekannten verschweißten Stahlschränken ermöglicht.

Vorzugsweise kann dabei die äußere Wandung aus einzelnen miteinander verbundenen mineralischen, nicht brennbaren Baustoffplatten besteht, deren Außenfläche zumindest an den Sichtseiten mit einer Metallschicht versehen ist. Derartige mineralische Baustoffplatten sind leicht und enthalten neben feinteiligen Substanzen auch gröbere partikuläre silikatische Bestandteile, wie beispielsweise Perlite. Hierdurch lassen sie sich mit einem äußerst geringen spezifischen Gewicht fertigen. Um den Nachteil der unregelmäßigen Oberflächen zu beheben, sind derartige Baustoffplatten gemäß dem deutschen Gebrauchsmuster DE 20 2011 002 155 U1 wenigstens abschnittsweise mit einer Metallschicht als Deckschicht versehen, die quasi eine Ausgleichsschicht darstellt und eine hochgradig ebene Oberfläche zur Ausgestaltung mit einer dekorativen Beschichtung, beispielsweise mit einer Furnierholzschicht, bereitstellt.

In Abhängigkeit vom gewünschten Feuerwiderstand kann die innere Wandung des erfindungsgemäßen leichten Brandschutzschranks aus einem Holzwerkstoff, beispielsweise einer Spanplatte oder vorzugsweise mineralischen Baustoffplatten der oben beschriebenen Art bestehen. Dabei sind die, die äußeren und inneren Wandungen des Korpus bildenden Bauelemente mittels innenliegenden Eckverbindungsbeschlägen miteinander verbunden derart, dass der Schrank zu Transportzwecken zerlegbar ist. Um beim Aufbau des leichten Brandschutzschranks an allen sechs Seiten des Schrankes einen gleichmäßigen Zwischenraum zwischen äußerer und innerer Wandung und damit gleiche Wärmedämmeigenschaften sicherzustellen, können als Distanzmittel dienende Leisten im Zwischenraum zwischen der äußeren und der inneren Wandung vorgesehen sein, die aus Holz oder mineralischem Material bestehen.

Vorteilhafterweise wird die Anordnung der äußeren Bauelemente der Wandungen zu den inneren Bauelementen derart vorgenommen, dass die Schmalseiten im Stoßbereich Falzlabyrinthe bilden, die den Wärmeübergang erschweren. Dabei kann es vorteilhaft sein, an den Schmalseiten und/oder Fugen der Bauelemente Dichtungen anzuordnen, vorzugsweise Dichtungen, die unter Hitzeeinwirkung aus aufschäumendem Material mit Kühlwirkung bestehen. Derartige Dichtungen reagieren bereits bei vergleichsweise niedrigen Temperaturen weit unter der innerhalb des Brandschutzschranks zulässigen Höchsttemperatur und schotten daher alle Trennstellen zwischen den Bauelementen des Schrankes unter Nutzung der Kühlwirkung ab.

Weitere Einzelheiten, Merkmale und Vorteile des Gegenstandes der Erfindung ergeben sich aus der nachfolgenden Beschreibung der zugehörigen Zeichnung, in der ein leichter Brandschutzschrank gemäß der Erfindung schematisch dargestellt ist. In der Zeichnung zeigt:
- Fig. 1: eine Ansicht der Türseite eines leichten Brandschutzschrankes,
- Fig. 2: einen Vertikalschnitt des Brandschutzschrankes der Fig. 1,
- Fig. 3: einen Horizontalschnitt des Brandschutzschrankes der Fig. 1,
- Fig. 4: den Horizontalschnitt der Fig. 3 in vergrößerter Darstellung zur Detailverdeutlichung und
- Fig. 5: den Vertikalschnitt der Fig. 2 in vergrößerter Darstellung zur Detailverdeutlichung.

Das in der Zeichnung dargestellte Ausführungsbeispiel eines auf einem Sockel stehenden leichten Brandschutzschrankes weist einen kubischen Korpus 1 mit einer mittels eines Schlosses 3 abschließbaren Tür 2 aus einzelnen, miteinander verbundenen Bauelementen auf. Der Korpus 1 und die Tür 2 sind zweischalig aufgebaut und weisen eine äußere Wandung 4 aus nicht brennbarem Material und eine innere Wandung 5 auf, die mit einem Abstand A zur äußeren Wandung angeordnet ist. Hierdurch wird zwischen der äußeren Wandung 4 und der inneren Wandung 5 in umlaufender Zwischenraum 9 bereitgestellt, der im Ausführungsbeispiel über die darin eingeschlossene Luft wärmedämmend wirkt. Es wird darauf hingewiesen, dass in Abhängigkeit von den gewünschten Feuerwiderständen vorgesehen sein kann, in dem Zwischenraum 9 einen mineralischen Dämmstoff oder anderweitige im Brandfall kühlende Materialien unterzubringen.

Die äußere Wandung des Korpus 1 mit seinen drei Seitenwänden S, seiner Bodenplatte B und seiner Deckplatte D besteht aus leichten, über nicht dargestellte Eckverbinder miteinander verbundenen Baustoffplatten 6 aus einem nicht brennbaren, perlit-haltigen Silikatmaterial (SUPERLUX-M der Promat GmbH) mit eine Dichte von etwa 640 kg/m³. Generell können derartige Baustoffplatten je nach Anforderungen mit einer Dichte von 800 kg/m³ oder weniger, insbesondere 700 kg/m³ oder weniger Verwendung finden. Die äußeren Sichtseiten der Baustoffplatten 6 sind zur Bereitstellung einer hochgradig ebenen Oberfläche zwecks Ausgestaltung mit einer dekorativen Beschichtung, beispielsweise mit einer nicht dargestellten Furnierholzschicht, einer Lackierung oder dergleichen mit einer Metallschicht 7, vorzugsweise aus Aluminium oder eine Aluminiumlegierung versehen. Die Dicke der Metallschicht beträgt zwischen 0,2 und 6 mm, insbesondere zwischen 0,5 und 4 mm. Die Metallschicht 7 ist mit jeder zugehörigen Baustoffplatte 6 mittels eines Wasserglasklebers verklebt.

In der gleichen Weise wie der Korpus 1 gemäß obiger Beschreibung hinsichtlich der äußeren Wandung 4 aufgebaut ist, weist die Tür 2 eine äußere Wandung aus einer Baustoffplatte 6 aus nicht brennbarem, perlit-haltigem Silikatmaterial auf, die an den Sichtflächen mit einer Metallschicht 7 versehen ist.

Um den gewünschten zweischaligen Aufbau von Korpus 1 und Tür 2 bereitzustellen, ist innerhalb der äußeren Wandung 4 aus dem beschriebenen nicht brennbaren Material eine innere Wandung 5 mit Abstand Azur äußeren Wandung angeordnet, die aus Spanplatten 8 aus Holz sowohl für den Korpus 1 als auch die Tür 2 aufgebaut ist. Die Spanplatten 8 sind über nicht dargestellte Eckverbinder miteinander zur Ausbildung der inneren Wandung 5 verbunden, wobei im Zwischenraum 9 Massivholzleisten 10 zur Bereitstellung eines gleichmäßigen Abstandes A zwischen der äußeren Wandung 4 und der inneren Wandung 5 angeordnet sind. Die Elemente der inneren Wandung 5 sind mit den Bauelementen der äußeren Wandung 4 und den Massivholzleisten 10 verschraubt.

Die Fig. 4 und 5 der Zeichnung verdeutlichen, dass die Anordnung der äußeren Bauelemente der Wandung zu den inneren Bauelementen derart vorgenommen ist, dass die Schmalseiten im Stoßbereich Falzlabyrinthe bilden, die den Wärmeübergang erschweren. Vorteilhafterweise sind in diesem Sinne an den Schmalseiten der Baustoffplatten 6 bzw. der Spanplatten 8 Dichtungen 11 aus im Brandfall intumeszierendem Material angeordnet, die kleinere und größere Fugen verschließen und durch ihre Kühlwirkung die Hitzeeinwirkung auf den Innenraum des Schrankes vermindern. Darüber hinaus sind an den Stoßflächen der Spanplatten 8 der inneren Wandung 5 herkömmliche Dichtungsprofile 12 zur Komplettierung der Abdichtung des Innenraums befestigt.

Die zugehörigen Zeichnungen des erfindungsgemäßen leichten Brandschutzschranks weisen weitere Details, beispielsweise zur Aufhängung der Tür 2 am Korpus 1, über Zapfenbänder mit Stahlhalteplatten sowie zum verwendeten Drehstangen-Schloss auf, von deren detaillierter Beschreibung abgesehen wird, weil sie den Kern der vorliegenden Erfindung nicht betreffen.

### Bezugszeichenliste

- 1.: Korpus
- 2: Tür
- 3: Schloss
- 4: äußere Wandung
- 5: innere Wandung
- 6: Baustoffplatte
- 7: Metallschicht
- 8: Spanplatte/Furnier/Schichtstoff
- 9: Zwischenraum
- 10: Leiste
- 11: Dichtung
- 12: Dichtung
- A: Abstand
- B: Bodenplatte
- S: Seitenwände
- D: Deckplatte

## Patentansprüche

1. Leichter Brandschutzschrank zum Schutz von Papierdokumenten, Datenträgern und sonstigen Wertgegenständen gegen Hitzeeinwirkungen im Brandfall mit einem Korpus und einer abschließbaren Tür aus nicht brennbarem Material,
wobei
der Korpus (1) und die Tür (2) zweischalig aufgebaut sind und innerhalb einer äußeren Wandung (4) aus nicht brennbarem Material eine innere Wandung (5) aufweisen, die mit Abstand (A) zur äußeren Wandung (4) angeordnet ist,
**dadurch gekennzeichnet, dass**
die äußeren und inneren Wandungen des Korpus aus einzelnen lösbar mittels innenliegenden Eckverbindungsbeschlägen miteinander verbundenen plattenförmigen Bauelementen bestehen und der Schrank zerlegbar ist.

2. Leichter Brandschutzschrank nach Anspruch 1, **dadurch gekennzeichnet, dass** der Zwischenraum (9) zwischen äußerer (4) und innerer Wandung (5) wärmedämmend ist.

3. Leichter Brandschutzschrank nach Anspruch 1 oder 2, **dadurch gekennzeichnet, dass** im Zwischenraum (9) zwischen der äußeren (4) und der inneren Wandung (5) ein mineralischer Dämmstoff angeordnet ist.

4. Leichter Brandschutzschrank nach einem der Ansprüche 1 bis 3, **dadurch gekennzeichnet, dass** die äußere Wandung (4) aus einzelnen miteinander verbundenen mineralischen, nicht brennbaren Baustoffplatten (6) besteht, deren Außenfläche zumindest an den Sichtseiten mit einer Metallschicht und/oder mit einer Dekorschicht aus Furnier oder Schichtstoffen (7) versehen ist.

5. Leichter Brandschutzschrank nach Anspruch 4, **dadurch gekennzeichnet, dass** die Metallschicht (7) Aluminium oder Aluminiumlegierung enthält oder hieraus besteht.

6. Leichter Brandschutzschrank nach Anspruch 4 oder 5, **dadurch gekennzeichnet, dass** die Metallschicht (7) eine Dicke von zumindest 0,2 mm, insbesondere zumindest 0,5 mm aufweist.

7. Leichter Brandschutzschrank nach einem der Ansprüche 4 bis 6, **dadurch gekennzeichnet, dass** die Baustoffplatten (6) aus perlit-haltigem Silikatmaterial bestehen, das eine Dichte von 800 kg/m³ oder weniger, insbesondere 700 kg/m³ oder weniger, aufweist.

8. Leichter Brandschutzschrank nach einem der Ansprüche 4 bis 7, **dadurch gekennzeichnet, dass** die Metallschicht (7) mit einer Beschichtung versehen ist, die ausgewählt ist aus Furnierhölzern, Kunststoffen, Schichtstoffplatten und Lackierungen.

9. Leichter Brandschutzschrank nach Anspruch 8, **dadurch gekennzeichnet, dass** die Beschichtung ein Flammschutzmittel enthält und/oder hiermit ausgerüstet ist.

10. Leichter Brandschutzschrank nach einem der Ansprüche 1 bis 9, **dadurch gekennzeichnet, dass** die innere Wandung (5) aus einem Holzwerkstoff, beispielsweise Spanplatten (8) oder vorzugsweise mineralischen Baustoffplatten gemäß einem der Ansprüche 4 bis 9 besteht.

11. Leichter Brandschutzschrank nach einem der Ansprüche 1 bis 10, **dadurch gekennzeichnet, dass** die äußere Wandung (4) mit der inneren Wandung (5) durch im Zwischenraum (9) angeordnete Leisten (10) aus Holz oder mineralischem Material verbunden ist.

12. Leichter Brandschutzschrank nach einem der Ansprüche 1 bis 11, **dadurch gekennzeichnet, dass** die die äußere (4) und innere Wandung (5) bildenden Bauelemente, insbesondere Baustoffplatten (6), über an den jeweiligen Schmalseiten und/oder Fugen angeordnete Dichtungen (11, 12) miteinander verbunden sind.

13. Leichter Brandschutzschrank nach Anspruch 12, **dadurch gekennzeichnet, dass** die Dichtungen (11) aus unter Hitzeeinwirkung aufschäumendem Material mit Kühlwirkung bestehen.

## Claims

1. A lightweight fireproof cabinet for the protection of paper documents, data carriers and other valuable objects against heat influences in case of fire, comprising a corpus and a lockable door made of non-flammable material, wherein
the corpus (1) and the door (2) have a double skin and comprise an inner wall (5) within an outer wall (4) made of non-flammable material, which inner wall is arranged at a distance (A) from the outer wall (4),
**characterized in that**
the outer and inner walls of the corpus consist of individual plate-shaped structural elements which are detachably connected to each other by means of internal corner joint fittings and the cabinet can be decomposed.

2. A lightweight fireproof cabinet according to claim 1, **characterized in that** the interspace (9) between the outer wall (4) and the inner wall (5) is heat insulating.

3. A lightweight fireproof cabinet according to claim 1 or 2, **characterized in that** a mineral insulating material is arranged in the interspace (9) between the outer wall (4) and the inner wall (5).

4. A lightweight fireproof cabinet according to one of the claims 1 to 3, **characterized in that** the outer wall (4) is composed of individual mineral, non-flammable building material boards (6) which are connected to each other and the outer surface of which is provided with a metal layer and/or a decorative layer made of veneer or laminates (7), at least on the exposed sides.

5. A lightweight fireproof cabinet according to claim 4, **characterized in that** the metal layer (7) contains aluminum or aluminum alloy or is made of this.

6. A lightweight fireproof cabinet according to claim 4 or 5, **characterized in that** the metal layer (7) comprises a thickness of at least 0.2 mm, in particular at least 0.5 mm.

7. A lightweight fireproof cabinet according to one of the claims 4 to 6, **characterized in that** the building material boards (6) are made of perlite containing silicate material which comprises a density of 800 kg/m³ or less, in particular 700 kg/m³ or less.

8. A lightweight fireproof cabinet according to one of the claims 4 to 7, **characterized in that** the metal layer (7) is provided with a coating which is selected from veneered woods, plastics, laminate panels and varnishes.

9. A lightweight fireproof cabinet according to claim 8, **characterized in that** the coating contains a flame retardant and/or is equipped with this one.

10. A lightweight fireproof cabinet according to one of the claims 1 to 9, **characterized in that** the inner wall (5) is made of a wood material, for example chipboards (8) or preferably mineral building material boards according to one of the claims 4 to 9.

11. A lightweight fireproof cabinet according to one of the claims 1 to 10, **characterized in that** the outer wall (4) is connected to the inner wall (5) by means of strips (10) made of wood or mineral material and arranged in the interspace (9).

12. A lightweight fireproof cabinet according to one of the claims 1 to 11, **characterized in that** the building elements, especially the building material boards (6), which form the outer wall (4) and the inner wall (5), are connected to each other by means of seals (11, 12) arranged on the respective narrow sides and/or joints.

13. A lightweight fireproof cabinet according to claim 12, **characterized in that** the seals (11) are made of a material which foams under the influence of heat and has a cooling effect.

## Revendications

1. Armoire anti-feu légère pour protéger des documents en papier, des supports de données et d'autres articles de valeur contre les effets de chaleur en cas d'incendie, comprenant un corpus et une porte verrouillable en matériau incombustible,
dans lequel
le corpus (1) et la porte (2) ont une double coquille et comprennent une paroi intérieure (5) disposée à l'intérieur d'une paroi extérieure (4) en matériau incombustible, la paroi intérieure étant disposée à une distance (A) de la paroi extérieure (4),
**caractérisée en ce que**
les parois extérieure et intérieure du corpus sont composées des éléments de construction individuels en forme de panneau qui sont reliés les uns aux autres de manière amovible par moyen de ferrures d'assemblage d'angle placées à l'intérieur et l'armoire est démontable.

2. Armoire anti-feu légère selon la revendication 1, **caractérisée en ce que** l'espace (9) entre la paroi extérieure (4) et la paroi intérieure (5) est thermiquement isolant.

3. Armoire anti-feu légère selon la revendication 1 ou la revendication 2, **caractérisée en ce qu'**un matériau isolant minéral est disposé dans l'espace (9) entre la paroi extérieure (4) et la paroi intérieure (5).

4. Armoire anti-feu légère selon l'une des revendications 1 à 3, **caractérisée en ce que** la paroi extérieure (4) est composée de panneaux individuels en matériau de construction minéral et incombustible (6), qui sont reliés les uns aux autres et dont la face extérieure, au moins sur les côtés visibles, est munie d'une couche métallique et/ou d'une couche décorative en placage ou en stratifiés (7).

5. Armoire anti-feu légère selon la revendication 4, **caractérisée en ce que** la couche métallique (7) contient l'aluminium ou un alliage d'aluminium ou consiste en ce matériau.

6. Armoire anti-feu légère selon la revendication 4 ou la revendication 5, **caractérisée en ce que** la couche métallique (7) comprend une épaisseur d'au moins 0,2 mm, notamment d'au moins 0,5 mm.

7. Armoire anti-feu légère selon l'une des revendications 4 à 6, **caractérisée en ce que** les panneaux en matériau de construction (6) consistent en un matériau de silicate contenant de la perlite, qui comprend une densité de 800 kg/m³ ou moins, notamment de 700 kg/m³ ou moins.

8. Armoire anti-feu légère selon l'une des revendications 4 à 7, **caractérisée en ce que** la couche métallique (7) est munie d'un revêtement qui est sélectionné parmi des bois de placage, des plastiques, des panneaux stratifiés et des couches de vernis.

9. Armoire anti-feu légère selon la revendication 8, **caractérisée en ce que** le revêtement contient un rétardateur de flammes et/ou est équipé de celui-ci.

10. Armoire anti-feu légère selon l'une des revendications 1 à 9, **caractérisée en ce que** la paroi intérieure (5) est composée d'un matériau de bois, par exemple de panneaux de particules (8), ou de préférence de panneaux en matériau de construction minéral selon l'une des revendications 4 à 9.

11. Armoire anti-feu légère selon l'une des revendications 1 à 10 **caractérisée en ce que** la paroi extérieure (4) est reliée à la paroi intérieure (5) par moyen de listeaux (10) en bois ou en matériau minéral qui sont disposés dans l'espace (9).

12. Armoire anti-feu légère selon l'une des revendications 1 à 11, **caractérisée en ce que** les éléments de construction, notamment les panneaux en matériau de construction (6), qui forment la paroi extérieure (4) et la paroi intérieure (5) sont reliés les uns aux autres par moyen de joints (11, 12) disposés sur les petits côtés respectifs et/ou aux jointures.

13. Armoire anti-feu légère selon la revendication 12, **caractérisée en ce que** les joints (11) consistent en un matériau moussant sous l'effet de la chaleur et comprenant un effet de refroidissement.
